# EUROPÄISCHE PATENTANMELDUNG

(11) **EP 1 515 290 A1**
(43) Veröffentlichungstag der Anmeldung: **16.03.2005**
(21) Anmeldenummer: 04103414.1
(22) Anmeldetag: 16.07.2004
(51) Int. Cl.: G08B 29/18

(54) **Gefahrenmelder mit Batterieüberwachung**

(30) Priorität: 02.09.2003 DE 10340396
(71) Anmelder: SIEMENS AKTIENGESELLSCHAFT, 80333 München (DE)
(72) Erfinder: Kreuzer, Ludwig, 81247, München (DE); Schreyer, Karlheinz, 82515, Wolfratshausen (DE); Wonisch, Erich, 82549, Königsdorf (DE)

(57) **Zusammenfassung**

Der Gefahrenmelder besitzt eine Einrichtung zur Ladungsüberwachung (7) der Batterie und eine Störungsmeldeeinrichtung, welche bei Unterschreitung einer vorgegebenen Spannungsschwelle durch die Batteriespannung ein Störungssignal erzeugt. Dieses Störungssignal wird mittels eines die Tageszeit erfassenden Sensors (6,9) immer dann verzögert, wenn es während einer festgelegten Ruhezeit, insbesondere der Nachtzeit, auftritt. In diesem Fall wird das Störungssignal erst dann an einen akustischen Signalgeber (4) weitergeleitet, wenn die Umgebungshelligkeit einen vorgegebenen Wert überschreitet oder wenn eine vorgegebene Uhrzeit erreicht ist.

## Beschreibung

Die Erfindung betrifft einen batteriegespeisten Gefahrenmelder mit einer Einrichtung zur Ladungsüberwachung der Batterie und mit einer Störungsmeldeeinrichtung, welche ein Störungssignal erzeugt, sobald die Batteriespannung eine vorgegebene Mindestschwelle unterschreitet, und mit dem Störsignal einen vorzugsweise akustischen Signalgeber aktiviert.

Aus der DE 2 659 900 A1 ist eine Schaltung zur Überwachung einer Spannungsquelle, insbesondere einer Spannungsquelle, die als Batterie in einer batteriebetriebenen Feueralarmeinrichtung enthalten ist, bekannt. Dort ist vorgesehen, daß die Batterie-Überwachungsschaltung bei Ermittlung eines vorgewählten Unterspannungszustandes ein intermittierendes akustisches Signal erzeugt.

Eine ständige Überwachung der Batterie eines solchen Gefahrenmelders ist zwar unbedingt notwendig, doch kann die akustische Störungsanzeige, wenn sie in einem Wohnbereich zur Nachtzeit erfolgt, zu erheblichen Unannehmlichkeiten und unnötigen Aufregungen führen.

Ziel der Erfindung ist es deshalb, einen Gefahrenmelder der eingangs genannten Art so auszugestalten, daß unnötige nächtliche Störungen im Wohnbereich vermieden werden können, ohne daß die Sicherheit der Anlage leidet.

Erfindungsgemäß wird dieses Ziel dadurch erreicht, daß ein die Tageszeit erfassender Sensor vorgesehen ist, der ein während einer im Tagesablauf vorgegebenen Ruhezeit auftretendes Störungssignal bis nach dem Ende der Ruhezeit unterdrückt und erst danach den Signalgeber aktiviert.

Die Erfindung macht sich dabei die Erkenntnis zunutze, daß die Batteriespannung im wesentlichen kontinuierlich abfällt und in der Regel auch nach Unterschreiten der vorgegebenen Störungsschwelle noch für eine ausreichende Zeit die Sicherheit des Melders gewährleistet. Somit ist es nicht notwendig, wenn das Unterschreiten der Störschwelle der Batteriespannung zufällig während der Nachtzeit auftritt, dieses auch sofort in ein lautes akustisches Signal umzusetzen und in Hörweite schlafende Personen unnötig zu wecken bzw. in Aufregung zu versetzen.

Wie sich aus den obigen Ausführungen bereits ergibt, ist die vorgegebene Ruhezeit vorzugsweise als Nachtzeit definiert. Deshalb ist in einer bevorzugten Ausführungsform der Erfindung der Sensor ein Photosensor, der bei Unterschreiten einer vorgegebenen Schwelle für die Umgebungslichtstärke die Aktivierung des Signalgebers verzögert, bis die vorgegebene Schwelle wieder überschritten wird. Für diesen Zweck kann auch eine zur Alarmanzeige ohnehin in dem Melder vorgesehene Leuchtdiode genutzt werden.

Wenn der Melder über eine eigene Zeitmeßeinrichtung verfügt, kann er sich über die Messung der Lichtverhältnisse auf den Tag/Nachtwechsel synchronisieren, so daß bestimmte Zeitfenster für die Batteriestörungsmeldung, aber auch für andere Störungsmeldungen, definiert werden können. Als Sensor kann auch eine Normalzeituhr dienen, die die Ruhezeit unmittelbar oder in Verknüpfung mit Meßwerten eines Photosensors festlegt. Natürlich kann die erfindungsgemäße Signalverzögerung neben dem Batteriestörungssignal auch für andere Störungssignale angewendet werden, deren Weiterleitung ohne Beeinträchtigung der Sicherheit nicht unbedingt sofort erfolgen muß.

Die Erfindung wird nachfolgend an einem Ausführungsbeispiel anhand der Zeichnung näher erläutert.

Die einzige Figur zeigt ein Blockschaltbild für einen erfindungsgemäß aufgebauten Gefahrenmelder. Dieser Gefahrenmelder besitzt einen Gefahrensensor 1, der je nach der zu meldenden Gefahr beispielsweise ein Brandsensor oder ein Einbruchsensor sein kann. Der Zustand bzw. die Zustandsänderung des Sensors 1 wird in einer Melderlogik 2 ausgewertet und bei Überschreitung eines Alarmkriteriums in Form eines Alarmsignals AS einer Signalgebersteuerung 3 zugeführt. Über diese Signalgebersteuerung 3 wird dann ein akustischer Signalgeber bzw. Summer 4 aktiviert.

Der Melder wird von einer Batterie 8 mit Energie versorgt. Diese Batterie muß ständig überwacht und bei Unterschreitung eines kritischen Ladezustands ausgetauscht werden. Zu diesem Zweck ist eine Batterieüberwachungseinheit 7 vorgesehen, die die Batteriespannung mißt und bei Unterschreitung einer vorgegebenen Mindestschwelle ein Batteriestörungssignal BS an die Signalgebersteuerung 3 gibt. Von dort aus wird dann der Summer 4 über ein Störungssignal SS aktiviert.

Um eine Störung von Personen im Wohnbereich durch den lauten Summerton während der Nachtzeit zu vermeiden, wird das Batteriestörungssignal BS in der Signalgebersteuerung 3 mit einem Helligkeitssignal HS verknüpft, welches von einem Photosensor 6 erzeugt wird. Als Photosensor 6 kann dabei eine LED verwendet werden, die zugleich als Anzeigeeinheit 5 für das Alarmsignal AS dient.

Solange das Helligkeitssignal HS unter einer bestimmten Schwelle liegt und somit eine Nachtzeit anzeigt, wird das Batteriestörungssignal BS in der Signalgebersteuerung 3 verzögert und nicht an den Summer 4 weitergegeben. Erst wenn dieses Helligkeitssignal HS über der vorgegebenen Schwelle liegt und damit Tageslicht anzeigt, wird das Störungssignal SS zur Aktivierung des Summers 4 weitergeleitet.

Im vorliegenden Beispiel ist außerdem in dem Melder eine Zeitbasis 9 vorgesehen, die über das Helligkeitssignal HS synchronisiert werden kann und damit bestimmte Zeitfenster für die Weiterleitung von Störungssignalen bilden kann. Wenn die Zeitbasis eine Normalzeituhr ist, können solche Zeitfenster für die Weiterleitung eines Störungssignals auch unabhängig von der Helligkeitsmessung festgelegt werden. In diesem Fall sind diese Zeitfenster, die jeweils eine Ruhezeit definieren, auch nicht auf die Nacht beschränkt, sondern können auch zu beliebigen Tageszeiten festgelegt werden.

Natürlich ist die Erfindung nicht auf die Weiterleitung von Batteriestörungssignalen allein beschränkt, vielmehr können auf diese Weise auch andere Störungssignale im Melder bis zum Ablauf einen jeweils festgelegten Ruhezeit verzögert werden.

## Patentansprüche

1. Batteriegespeister Gefahrenmelder mit einer Einrichtung zur Ladungsüberwachung (7) der Batterie (8) und mit einer Störungsmeldeeinrichtung (3), welche ein Störungssignal (SS) erzeugt, sobald die Batteriespannung eine vorgegebene Mindestschwelle unterschreitet, und mit dem Störungssignal einen vorzugsweise akustischen Signalgeber (4) aktiviert,
**dadurch gekennzeichnet, daß** ein die Tageszeit erfassender Sensor (6,9) vorgesehen ist, der ein während einer im Tagesablauf vorgegebenen Ruhezeit auftretendes Störungssignal (SS) bis nach dem Ende der Ruhezeit verzögert und erst danach den Signalgeber (4) aktiviert.

2. Gefahrenmelder nach Anspruch 1,
**dadurch gekennzeichnet, daß** der Sensor (6) ein Photosensor ist, der bei Unterschreiten einer vorgegebenen Schwelle für die Umgebungslichtstärke die Aktivierung des Signalgebers (4) verzögert, bis die vorgegebene Schwelle wieder überschritten wird.

3. Gefahrenmelder nach Anspruch 2,
**dadurch gekennzeichnet, daß** eine in dem Melder vorgesehene Zeitmeßeinrichtung (9) über den Photosensor synchronisiert wird und ein Zeitfenster für die Weiterleitung von Störungsmeldungen (SS) an den Signalgeber (4) festlegt.

4. Gefahrenmelder nach einem der Ansprüche 1 bis 3,
**dadurch gekennzeichnet, daß** als Sensor eine Normalzeituhr (9) dient, die die Ruhezeit unmittelbar oder in Verknüpfung mit Meßwerten eines Photosensors (6) festlegt.

5. Gefahrenmelder nach einem der Ansprüche bis 4,
**dadurch gekennzeichnet, daß** eine zur Alarmanzeige vorgesehene Leuchtdiode (5) zugleich als Photosensor (6) dient.

6. Gefahrenmelder nach einem der Ansprüche 1bis 5,
**dadurch gekennzeichnet, daß** neben Batteriestörungssignalen (BS) auch andere Störungssignale in dem Melder mit Hilfe des die Tageszeit erfassenden Sensors (6,9) verzögert werden.
